# EUROPÄISCHE PATENTSCHRIFT

(11) **EP 1 589 134 B1**
(45) Veröffentlichungstag und Bekanntmachung des Hinweises auf die Patenterteilung: **25.07.2012**
(21) Anmeldenummer: 04009625.7
(22) Anmeldetag: 23.04.2004
(51) Int. Cl.: D04B 1/10

(54) **Verfahren zur Herstellung eines Gestricks mit Schussfadeneinlage**
Method of making knit fabric including weft inserted yarn
Procédé pour la production des tricots avec des fils de trame

(43) Veröffentlichungstag der Anmeldung: 26.10.2005
(73) Patentinhaber: H. Stoll GmbH & Co. KG, 72760 Reutlingen (DE)
(72) Erfinder: Rempp, Wolfgang, 72501 Gammertingen (DE); Wahl, Eugen, 72393 Burladingen (DE)
(74) Vertreter: Kohler Schmid Möbus

(56) Entgegenhaltungen:
- WO-A-02/086215
- DE-B- 1 284 734
- GB-A- 393 394
- US-A- 5 623 840

## Beschreibung

Die Elastizitätseigenschaften von Gestricken können durch die Einlage von Schussfäden gezielt beeinflusst werden. Während Gestricke normalerweise eine hohe Querdehnungsfähigkeit aufweisen, können durch die Schussfadeneinlage Gestricke mit mindestens bereichsweise geringerer Querdehnung hergestellt werden. Dies wird beispielsweise bei medizinischen Gestricken wie Bandagen, Kompressionsstrümpfen und dergleichen ausgenutzt.

Bei allen bisher bekannten Verfahren zur Herstellung von Gestricken mit Schussfadeneinlage wird der Schussfaden auf die Maschenreihen des Gestricks aufgelegt. Bei doppelflächigen Gestricken ist dies ohne zusätzlichen Aufwand leicht möglich. Bei einflächigen Gestricken müssen dagegen vor jeder Schussfadeneinlage ausgewählte Maschen auf Nadeln des gegenüberliegenden Nadelbetts umgehängt werden, damit sich Auflagepositionen für den Schussfaden ergeben. Die umgehängten Maschen werden anschließend wieder zurückgehängt und binden damit den Schussfaden an das Gestrick an. Insbesondere bei einflächigen Gestricken ist somit das Einlegen von Schussfäden ein relativ zeitaufwändiger Vorgang.

Darüber hinaus werden für die Schussfadeneinlage Spezial-Schussfadenführer benötigt, die den Schussfaden vorlaufend zur Strickschlossmitte auf die Maschenreihe auflegen. Standard-Fadenführer legen den Strickfaden dagegen ... nachlaufend zur Strickschlossmitte in die Nadelhaken ein. Die Bewegungseinleitung erfolgt also bei einem Schussfadenführer an anderer Stelle als bei einem Standard-Fadenführer. Die Schussfadeneinlage macht daher bei den Verfahren nach dem Stand der Technik eine spezielle Ausrüstung der Flachstrickmaschine mit solchen Spezial-Fadenführern erforderlich.

Der vorliegenden Erfindung liegt die Aufgabe zugrunde, ein Verfahren zur Herstellung eines Gestricks mit Schussfadeneinlage vorzuschlagen, bei dem die Schussfadeneinlage auch bei einflächigen Gestricken ohne großen zusätzlichen Zeitaufwand erfolgen kann.

Die WO 02/086215 A1 offenbart ein Verfahren zum Stricken einer Strickware mit einer Strickmaschine, wobei die Strickmaschine Rückhalteelemente aufweist, um einen Schussfaden auf dem Nadelbett zu halten. Ein Schussfaden wird auf dem Nadelbett abgelegt. Dann wird der Schussfaden auf einer oder mehreren Nadeln des Nadelbetts fixiert. Der Schussfaden wird auf dem Nadelbett durch die Rückhalteelemente gehalten.

Aus der DE 1 284 734 ist ein endloses Flachband als Treibriemen bzw. als Transportband bekannt, das in der Laufrichtung ein spiralenförmig gelegtes, gerades oder leicht gewelltes Zugelement in Gestalt eines Fadens oder Drahts enthält und durch Maschen und wenigstens teilweise durch ein Bindemittel eine Querverbindung aufweist. Die Spiralen des Zugelements sind in ein Schlauchgestrick in Rechts-Links-Bindung in nicht nebeneinander liegenden Maschenstäbchen als Henkel eingelegt.

Aus der US 5,623,840 ist ein Textilmaterial, bestehend zumindest zum Teil aus Maschenware, mit wenigstens einem zusätzlich zum Vermaschungsfaden selektiv einzeln eingebrachten Schuss- und/oder Kettfaden bekannt, welcher Schussfaden in Richtung der Maschenreihe und welcher Kettfaden in Richtung der Vermaschung eingearbeitet und zumindest über eine Maschenbreite/Maschenlänge nicht kuliert sind.

Die Aufgabe wird mit einem Verfahren zur Herstellung eines Gestricks mit den Merkmalen des Anspruchs 1 gelöst.

Im Gegensatz zu den bekannten Verfahren der Schussfadeneinlage wird beim erfindungsgemäßen Verfahren der Schussfaden nicht auf die Maschenreihe, sondern in die Haken einzelner, ausgewählter Nadeln eingelegt. Die Fixierung des Schussfadens erfolgt mit jeder Nadel, in deren Haken er eingelegt ist, und mit den benachbarten Maschenbilderkanten. Die Anzahl der Fixierungen über die Breite des Gestricks kann entsprechend den stricktechnischen Erfordernissen des herzustellenden Gestrickstücks gewählt werden.

Die Einlage des Schussfadens kann dabei sowohl in leere Nadeln als auch in Maschen tragende Nadeln erfolgen. Eine leere Nadel, die einen Schussfaden aufgenommen hat, kann zusätzlich eine Masche vom gegenüberliegenden Nadelbett aufnehmen. Die Auswahl der Fixierungspositionen des Schussfadens über die Gestrickbreite wird dadurch sehr flexibel. Es können auch von Strickreihe zu Strickreihe immer wieder andere Nadeln zur Einlage des Schussfadens eingesetzt werden.

Das erfindungsgemäße Verfahren hat den Vorteil, dass weder bei einflächigen noch bei doppelflächigen Gestricken ein Umhängen von Maschen vor der Schussfadeneinlage erforderlich ist. Die Schussfadeneinlage ist daher ein Vorgang, der nur wenig Strickzeit in Anspruch nimmt.

Zur Bewegung der zu den Nadeln mit eingelegtem Schussfaden benachbarten Nadeln über den Schussfaden hinweg gibt es verschiedene Möglichkeiten. So können die benachbarten Nadeln über den Nadelgrund mindestens so weit angehoben werden, dass die Nadelunterseiten über den Schussfaden gleiten können. Dieses Anheben der zu den Nadeln mit eingelegtem Schussfaden benachbarten Nadeln über den Nadelgrund kann beispielsweise durch ein Strickschloss der Flachstrickmaschine oder über schaltbare Nocken oder Aufläufe am Nadelgrund erfolgen. Aber auch ein Anheben der Nadeln nur durch den fixierten Schussfaden ist möglich.

Zusätzlich zu dieser Maßnahme kann auch der Schussfaden nach unten gedrückt werden, sodass die zu den Nadeln mit eingelegtem Schussfaden benachbarten Nadeln mit ihren Nadelunterseiten über den Schussfaden gleiten und somit problemlos Maschen bilden können. Zum Herunterdrücken des Schussfadens können beispielsweise Niederhalteplatinen eingesetzt werden. Aber auch durch die Anwendung entsprechender Stricktechniken zur Herstellung des Gestricks kann der Schussfaden so weit nach unten gedrückt werden, dass die Bewegung der zu den Nadeln mit eingelegtem Schussfaden benachbarten Nadeln durch den Schussfaden nicht behindert wird.

Ein weiterer Vorteil des erfindungsgemäßen Verfahrens besteht darin, dass die Schussfadeneinlage mittels eines Standard-Fadenführers durchgeführt werden kann. Die Einlage des Schussfadens erfolgt an der selben Stelle, das heißt nachlaufend zur Strickschlossmitte, wie bei den Fadenführern mit dem oder den Strickfäden.

Nachfolgend werden anhand der Zeichnung mögliche Varianten des erfindungsgemäßen Verfahrens im Vergleich zum Verfahren nach dem Stand der Technik näher beschrieben.

Es zeigen:
- Fig. 1: eine schematische Darstellung eines Strickschlosses mit einem Schussfadenführer zur Durchführung eines Verfahrens zur Schussfadeneinlage nach dem Stand der Technik;
- Fig. 2: eine schematische Darstellung eines Querschnitts durch ein Nadelbett einer Flachstrickmaschine mit einer Nadel mit eingelegtem Schussfaden;
- Fig. 3: eine der Fig. 2 entsprechende Darstellung mit einer Nadel mit eingelegtem Schussfaden und einer Masche;
- Fig. 4: eine der Fig. 2 entsprechende Darstellung mit einer Nadel mit eingelegtem Schussfaden und anschließend übernommener Masche vom gegenüberliegenden Nadelbett;
- Fig. 5: eine der Fig. 2 entsprechende Darstellung mit einer Nadel mit eingelegtem Schussfaden und einer zweiten, über den Schussfaden bewegten Nadel.

Die Strickschlossdarstellung aus Fig. 1 illustriert die Schussfadeneinlage bei den Verfahren nach dem Stand der Technik zur Herstellung von Gestricken mit Schussfadeneinlage auf einer Flachstrickmaschine. Das Strickschloss 10 bewegt sich in Pfeilrichtung X. Mit der Linie S-M ist die Strickschlossmitte gekennzeichnet. Es ist ein Schussfadenführer SFF und ein Normalfadenführer NFF vorgesehen. Der Schussfadenführer SFF legt den Schussfaden in einem Abstand V voreilend zur Strickschlossmitte SM auf die hier nicht dargestellte Maschenreihe. An dieser Position beginnt gerade der Austrieb von Nadeln 30 durch das Strickschloss 10. Der an dieser Position eingelegte Schussfaden wird von der Unterseite der in Austriebsbewegung gebrachten Stricknadeln abgedeckt und kann daher nicht von einem Nadelhaken erfasst werden.

Mit den Normalfadenführer NFF wird hingegen in einem Abstand N nacheilend zur Strickschlossmitte SM ein Strickfaden in die Nadelhaken eingelegt. Diese Position des Normalfadenführers NFF entspricht der Position des Schussfadenführers bei der Durchführung eines erfindungsgemäßen Verfahrens.

Fig. 2 verdeutlicht nun die Einlage eines Schussfadens 5 in den Haken 31 einer Nadel 3. Die Nadel 3 ist im Nadelbett 1 in Pfeilrichtung Y auswärts und einwärts bewegbar. Fig. 2 zeigt die Position der Nadel 3 nach der Einlage des Schussfadens 5 und Rückzug der Nadel 3, bis der Schussfaden 5 an einer Maschenbilderkante 21 eines der Masche 3 benachbarten Maschenbilders 2 anliegt. In dieser Position ist der Schussfaden 5 exakt fixiert.

Während Fig. 2 eine maschenlose Nadel 3 zeigt, ist in Fig. 3 dargestellt, dass die Nadel 3 vor der Einlage des Schussfadens 5 in ihren Nadelhaken 31 auch bereits eine Masche 6 des Gestricks tragen kann. Der Schussfaden 5 wird einfach zusätzlich zur Masche 6 in den Nadelhaken 31 eingelegt.

Fig. 4 zeigt in der gleichen Ansicht wie die Fig. 2 und 3 eine Nadel 3, die nach der Einlage des Schussfadens 5 noch eine Masche 6' vom gegenüberliegenden Nadelbett übernommen hat. Der Schussfaden 5 befindet sich hier hinter der Masche 6', wodurch der Schussfaden 5 an der Außenseite des Gestricks angebunden wird, sobald die Masche 6' abgestrickt wird. Im Gegensatz dazu wird bei Fig. 3 der Schussfaden an der Gestrickinnenseite angebunden, sobald die Masche 6 abgestrickt wird, da hier der Schussfaden 5 vor der Masche 6 liegt.

Fig. 5 verdeutlicht in der Ansicht gemäß Fig. 2, dass sich eine Nadel 3', die benachbart zur Nadel 3 mit dem in ihrem Nadelhaken 31 eingelegten Schussfaden 5 angeordnet ist, vom Nadelgrund 11 des Nadelbetts 1 abhebt, um mit ihrer Nadelunterseite 32 über den Schussfaden 5 gleiten zu können. Dieses Anheben der Nadel 3' kann beispielsweise durch das Strickschloss 10 oder über schaltbare Nocken oder Aufläufe am Nadelgrund 11 erfolgen. Die Anhebebewegung der Nadel kann aber auch ohne eine gezielte Ansteuerung der Nadel dadurch erfolgen, dass ihr gerundeter Nadelhaken 31' am fixierten Schussfaden 5 aufläuft .

Eine weitere Möglichkeit, der Nadel 3' das Gleiten über den Schussfaden 5 zu ermöglichen, besteht darin, den Schussfaden 5 seitlich der Nadel 3 nach unten zu drücken. Dazu können beispielsweise Niederhalteplatinen eingesetzt werden. Auch durch Anwendung entsprechender Stricktechniken ist ein solches Niederdrücken des Schussfadens 5 möglich.

## Patentansprüche

1. Verfahren zur Herstellung eines Gestricks mit Schussfadeneinlage auf einer Flachstrickmaschine, **gekennzeichnet durch** die Schritte:
a) Austreiben von Nadeln (3), in deren Haken (31) ein Schussfaden (5) eingelegt werden soll,
b) Einlage des Schussfadens (5) in die Haken (31) der ausgetriebenen Nadeln (3),
c) Rückzug der Nadeln (3), bis der sich im Nadelhaken (31) befindende Schussfaden (5) an einer der zur betreffenden Nadel (3) benachbarten Maschenbilderkanten (21) anliegt,
d) Bildung von Maschen für das Gestrick mit mindestens einem Strickfaden, wobei die zu den Nadeln (3) mit eingelegtem Schussfaden (5) benachbarten Nadeln (3') über den Schussfaden (5) hinweg bewegt werden,
**dadurch gekennzeichnet, dass** die zu den Nadeln (3) mit eingelegtem Schussfaden (5) benachbarten Nadeln (3') über den Nadelgrund (11) mindestens so weit angehoben werden, dass die Nadelunterseiten (32) über den Schussfaden (5) gleiten können.

2. Verfahren nach Anspruch 1, **dadurch gekennzeichnet, dass** die Nadeln (3') durch ein Strickschloss (10) der Flachstrickmaschine oder über schaltbare Nocken oder Aufläufe am Nadelgrund (11) über den Nadelgrund (11) angehoben werden.

3. Verfahren nach Anspruch 1, **dadurch gekennzeichnet, dass** die Nadeln (3') mittels des fixierten Schussfadens (5) über den Nadelgrund (11) angehoben werden.

4. Verfahren nach einem der Ansprüche 1 bis 3, **dadurch gekennzeichnet, dass** der Schussfaden (5) nach unten gedrückt wird, sodass die zu den Nadeln (3) mit eingelegtem Schussfaden (5) benachbarten Nadeln (3') mit ihren Nadelunterseiten (32) über den Schussfaden (5) gleiten können.

5. Verfahren nach Anspruch 4, **dadurch gekennzeichnet, dass** der Schussfaden (5) durch Niederhalteplatinen nach unten gedrückt wird.

6. Verfahren nach Anspruch 4, **dadurch gekennzeichnet, dass** der Schussfaden durch Anwendung entsprechender Stricktechniken zur Herstellung des Gestricks nach unten gedrückt wird.

7. Verfahren nach einem der Ansprüche 1 bis 6, **dadurch gekennzeichnet, dass** die Schussfadeneinlage mittels eines Standard-Fadenführers (NFF) durchgeführt wird.

8. Verfahren nach einem der Ansprüche 1 bis 7, **dadurch gekennzeichnet, dass** der Schussfaden (5) in die Haken (31) von leeren und/oder von Maschen tragenden Nadeln (3) eingelegt wird.

## Claims

1. Method of manufacturing a knitted fabric with weft thread insertion on a flat knitting machine, **characterised by** the steps:
a) needles (3), in whose hooks (31) a weft thread (5) is to be inserted, are extended,
b) the weft thread (5) is inserted into the hooks (31) of the extended needles (3),
c) the needles (3) are retracted until the weft thread (5) located in the needle hooks (31) rests on one of the stitch forming edges (21) adjacent to the needle (3) in question,
d) stitches are formed for the knitted fabric with at least one knitting thread, whereby the needles (3') adjacent to the needles (3) with an inserted weft thread (5) are moved back over the weft threads (5),
**characterised in that** the needles (3') adjacent to the needles (3) with an inserted weft thread (5) are raised over the needle base (11) at least sufficiently for the undersides (32) of the needles to slide over the weft thread (5).

2. Method according to claim 1, **characterised in that** the needles (3') are raised over the needle base (11) by a knitting cam (10) on the flat knitting machine or by switchable cams or ramps at the needle base (11).

3. Method according to claim 1, **characterised in that** the needles (3') are raised over the needle base (11) by means of the secured weft thread (5).

4. Method according to one of claims 1 to 3, **characterised in that** the weft thread (5) is pressed downwards so that the undersides (32) of needles (3') adjacent to the needles (3) with an inserted weft thread (5) can slide over the weft thread (5).

5. Method according to claim 4, **characterised in that** the weft thread (5) is pressed downwards by pressure plates.

6. Method according to claim 4, **characterised in that** the weft thread is pressed downwards by using appropriate knitting techniques to manufacture the knitted fabric.

7. Method according to one of claims 1 to 6, **characterised in that** the weft thread insertion is performed by means of a Standard Thread Guide (NFF).

8. Method according to one of claims 1 to 7, **characterised in that** the weft thread (5) is inserted into the hooks (31) by empty needles (3) and / or by needles (3) carrying stitches.

## Revendications

1. Procédé de production d'un tricot avec insertion de fil de trame sur un métier à tricoter rectiligne, **caractérisé par** les stades :
a) chasse d'aiguilles (3) dans les crochets (31) desquels un fil (5) de trame doit être inséré,
b) insertion du fil (5) de trame dans les crochets (31) des aiguilles (3) chassées,
c) retour des aiguilles (3) jusqu'à ce que le fil (5) de trame se trouvant dans les crochets (31) des aiguilles s'applique à l'un des bords (21) de formeur de mailles voisins de l'aiguille (3) concernée,
d) formation de mailles pour le tricot par au moins un fil à tricoter, les aiguilles (3') voisines des aiguilles (3) à fil (5) de trame inséré étant éloignées au-delà du fil (5) de trame,
**caractérisé en ce que** les aiguilles (3') voisines des aiguilles (3) à fil (5) de trame inséré sont soulevées si loin au-dessus du fond (11) de l'aiguille que les côtés (32) inférieurs de l'aiguille peuvent glisser sur le fil (5) de trame.

2. Procédé suivant la revendication 1, **caractérisé en ce que** les aiguilles (3') sont soulevées au-dessus du fond (11) de l'aiguille par une serrure (10) de tricotage du métier à tricoter rectiligne ou par des cames commutables ou par des rampes au fond (11) de l'aiguille.

3. Procédé suivant la revendication 1, **caractérisé en ce que** les aiguilles (3') sont soulevées au-dessus du fond (11) de l'aiguille au moyen du fil (5) de trame immobilisé.

4. Procédé suivant l'une des revendications 1 à 3, **caractérisé en ce que** le fil (5) de trame est repoussé vers le bas, de sorte que les aiguilles (3') voisines des aiguilles (3) à fil (5) de trame inséré peuvent glisser par leur côté (32) inférieur sur le fil (5) de trame.

5. Procédé suivant la revendication 4, **caractérisé en ce que** le fil (5) de trame est repoussé vers le bas par des platines de maintien vers le bas.

6. Procédé suivant la revendication 4, **caractérisé en ce que** le fil de trame est repoussé vers le bas par l'application de technique de tricotage adéquate pour la production du tricot.

7. Procédé suivant l'une des revendications 1 à 6, **caractérisé en ce que** l'insertion de fils de trame est effectuée au moyen d'un guide-fil standard (NFF).

8. Procédé suivant l'une des revendications 1 à 7, **caractérisé en ce que** le fil (5) de trame est inséré dans les crochets (31) d'aiguilles (3) vides et/ou d'aiguilles (3) portant des mailles.
